# EUROPÄISCHE PATENTSCHRIFT

(11) **EP 2 391 999 B1**
(45) Veröffentlichungstag und Bekanntmachung des Hinweises auf die Patenterteilung: **04.03.2015**
(21) Anmeldenummer: 10704741.7
(22) Anmeldetag: 21.01.2010
(51) Int. Cl.: G09F 3/20, B41J 3/407, H01R 13/46

(54) **MULTIFUNKTIONSVORRICHTUNG ZUR KONFEKTIONIERUNG VON MARKIERUNGSSCHILDERN**
MULTIFUNCTIONAL DEVICE FOR MANUFACTURING MARKING LABELS
DISPOSITIF MULTIFONCTIONNEL DESTINÉ À LA CONFECTION D'ÉTIQUETTES DE MARQUAGE

(30) Priorität: 30.01.2009 DE 102009006793
(43) Veröffentlichungstag der Anmeldung: 07.12.2011
(73) Patentinhaber: Phoenix Contact GmbH & Co. KG, 32825 Blomberg (DE)
(72) Erfinder: REIBKE, Heinz, 32105 Bad Salzuflen (DE)
(74) Vertreter: Muth, Bruno
(86) Internationale Anmeldenummer: PCT/EP2010/000342
(87) Internationale Veröffentlichungsnummer: WO 2010/086114

(56) Entgegenhaltungen:
- DE-A1- 19 747 663
- DE-U- 1 857 546
- DE-U1- 8 404 741
- DE-U1- 20 303 475
- DE-U1-202004 009 980

## Beschreibung

Die Erfindung betrifft eine Multifunktionsvorrichtung zur Konfektionierung von Markierungsschildern, insbesondere von Markierungsschildern für Reihenklemmen. Ferner betrifft die Erfindung ein Verfahren zur Konfektionierung von Markierungsschildern.

Derartige Markierungsschilder werden üblicherweise zur individuellen Beschriftung bzw. Bezeichnung von Reihenklemmen, Baugruppen und Verdrahtungen verwendet. Zur Beschriftung ist in der Regel jeder einzelnen Reihenklemme ein Markierungsschild zugeordnet, das mit der entsprechenden Reihenklemme verbindbar ist. Das Markierungsschild kann aus einer einfachen Markierungsplatte bestehen, die in eine entsprechende Schildchennut eingeschoben wird. Es können aber auch Markierungsschilder mit Beschriftungsplanen vorgesehen sein, die an ihrer Unterseite eine Profilierung, beispielsweise in Form von Befestigungsfüßen, zum Einrasten in eine entsprechende Schildchennut aufweisen. Eine derartige Profilierung erschwert jedoch die Konfektionierung, d.h. die individuelle Bedruckbarkeit und die Trennbarkeit auf die gewünschte Lange und/oder die Perforierbarkeit der Markierungsschilder, da die Markierungsschilder aufgrund der Profilierung nur schwer in einer bestimmten Position fixiert werden können. Insbesondere beim Trennen und Perforieren von Markiemngsschildern mit einer Profilierung ist dies besonders erschwert, da hierbei meist eine relativ große Kraft auf die Markierungsschilder ausgeübt wird, so dass diese aufgrund der Profilierung leicht verrutschen können, was zu einer unsauberen Trennung oder Perforierung führt. Zudem kann durch die beim Trennen oder Perforieren relativ großen wirkenden Kräfte die Profilierung beschädigt werden, so dass die Markierungsschilder nicht mehr als Beschriftung beispielsweise für Reihenklemmen verwendet werden können.

Zudem ist es bisher lediglich bekannt, das Bedrucken und das Trennen der Markierungsschilder in getrennt von einander angeordneten Vorrichtungen auszuführen, was zu einem aufwendigen Produktionsablauf führt.

Aus der DE 197 47 663 A1 ist eine nichtstationäre elektrisch betriebene Vorrichtung zur Beschriftung von Markierungsschildern bekannt. Die Vorrichtung besteht aus einem Magazin zur Zuführung streifenförmiger aneinandergebundener Markierungsschilder, einer Beschriftungseinheit nach dem Thermotransferverfahren, einer Transporteinheit, die das Magazin, die Beschriftungseinheit und die Ausgabeeinheit miteinander verbindet, einer Ausgabeeinheit, die in einer einfachen Ausführung zur Entnahme fertig beschrifteter Markierungsschilder dient oder in einer komfortableren Ausgabeeinheit mit einem Befestigungswerkzeug zur Befestigung des einzelnen Markierungsschildes auf vorkonfektionierten elektrischen Leitungen kombiniert ist, und einer Bedieneinheit. Diese besteht aus einem elektronischen Datenspeicher, einer Schnittstelle zur Übernahme von Beschriftungsdaten aus einem PC und einer externen Tastatur, einer miniaturisierten fest mit dem Gerät verbundenen Tastatur und einem LCD-Display zur Anzeige der Funktions- und Beschriftungsdaten.

Es ist daher Aufgabe der Erfindung, eine Multifunktionsvorrichtung und ein Verfahren zur Konfektionierung von Markierungsschildern, insbesondere von Markierungsschildern für Reihenklemmen, zur Verfügung zu stellen, bei der bzw. bei dem Markierungsschilder mit einer Profilierung in der gewünschten Art und Weise einfach und sauber konfektioniert werden können, ohne dabei die Profilierung zu beschädigen.

Die Lösung der Aufgabe erfolgt erfindungsgemäß durch die Merkmale des Anspruchs 1 und des Anspruchs 9. Vorteilhafte Ausgestaltungen der Erfindung sind in den Unteransprüchen angegeben.

Die erfindungsgemäße Multifunktionsvorrichtung zur Konfektionierung von Markierungsschildern, insbesondere von Markierungsschildern für Reihenklemmen, weist eine Druckvorrichtung und eine Trennvorrichtung und/oder eine Perforationsvorrichtung auf. Ferner weist die erfindungsgemäße Multifunktionsvorrichtung eine Zuführeinheit für unbeschriftete Markierungsschilder aus einem endlichen oder endlosen Gut und ein Aufnahmeelement auf, in welchem die Markierungsschilder während des Passierens der Druckvorrichtung und der Trennvorrichtung und/oder der Perforationsvorrichtung fixierbar sind, wobei Markierungsschilder eine zu bedruckende Oberseite und eine der Oberseite gegenüberliegende Unterseite aufweisen, wobei die Unterseite eine Profilierung aufweist. Die erfindungsgemäße Multifunktionsvorrichtung zeichnet sich dadurch aus, dass das Aufnahmeelement eine Aussparung aufweist, in welcher die Markierungsschilder mit ihrer Profilierung beim Passieren der Druckvorrichtung und der Trennvorrichtung und/oder der Perforationsvorrichtung fixierbar sind.

Mittels der erfindungsgemäßen Multifunktionsvorrichtung ist es möglich, Markierungsschilder, welche an einer Seite eine Profilierung aufweisen, innerhalb einer Vorrichtung sowohl zu bedrucken, als auch in einem anschließenden Fertigungsschritt auf die gewünschte Länge zu trennen und/oder zu perforieren. Dadurch, dass mehrere Fertigungsschritte innerhalb einer Vorrichtung ausgeführt werden können, kann der Fertigungsaufwand zum Konfektionieren eines Markierungsschildes erheblich reduziert werden und damit auch der Produktionsablauf vereinfacht werden. Die noch unkonfektionierten Markierungsschilder sind dabei vorzugsweise als endliches oder endloses Gut auf einer Rolle aufgewickelt und werden mittels einer Zuführeinheit den einzelnen Stationen innerhalb der Multifunktionsvorrichtung, d.h. der Druckvorrichtung, der Trennvorrichtung und/oder der Perforationsvorrichtung, zugeführt. Die Markierungsschilder weisen an ihrer Unterseite eine Profilierung auf, welche beispielsweise in Form von zwei winklig zueinander angeordneten Befestigungsfüßchen ausgebildet ist. Um eine sichere und saubere Konfektionierung der Markierungsschilder sicherzustellen, werden die Markierungsschilder während des Bedruckens und des Trennens und/oder des Perforierens in einem Aufnahmeelement fixiert, wobei die Profilierung in einer in dem Aufnahmeelement vorgesehenen Aussparung eingesetzt werden kann, so dass beim Konfektionieren der Markierungsschilder diese in der gewünschten Position gehalten werden und damit ein Verrutschen oder Verkanten der Markierungsschilder verhindert werden kann. Dadurch ist es insbesondere möglich auch bei Markierungsschildern mit einer Profilierung gerade Trennkanten herzustellen. Zudem wird dadurch, dass die Profilierung innerhalb der Aussparung angeordnet ist, die Profilierung durch die Aussparung geschützt, so dass diese während des Konfektionierens nicht beschädigt wird.

Gemäß einer bevorzugten Ausführungsform der Erfindung ist die Aussparung als eine Negativform der Profilierung der Markierungsschilder geformt. Durch die Negativform kann die Profilierung im Wesentlichen passgenau in die Aussparung eingesetzt werden, so dass die Profilierung bzw. das Markierungsschild innerhalb des Aufnahmeelementes möglichst wenig Spiel hat, so dass eine ungewollte Bewegung des Markierungsschildes bei der Konfektionierung verhindert werden kann.

Um die Bewegungsmöglichkeiten des Markierungselementes während des Konfektionierens weitgehend zu minimieren, ist nach einer weiteren bevorzugten Ausführungsform der Erfindung ein Positionierungselement vorgesehen, welches auf die Oberseite der Markierungsschilder beim Passieren der Trennvorrichtung und/oder der Perforationsvorrichtung aufsetzbar ist. Mittels des Positionierungselementes kann auf die Markierungsschilder eine Kraft derart ausgeübt werden, dass diese Kraft ein Wegdrücken der Markierungsschilder aus dem Aufnahmeelement aufgrund der auf die Markierungsschilder wirkende Kraft beim Trennen und/oder Perforieren der Markierungsschilder verhindert wird. Die mittels des Positionierungselementes aufgebrachte Kraft ist dabei mindestens so groß wie die beim Trennen und/oder Perforieren auf die Markierungsschilder wirkenden Kräfte. Um eine gleichmäßige Kraft auf die Markierungsschilder aufbringen zu können, erstreckt sich das Positionierungselement dabei vorzugsweise über die gesamte Breite der Markierungsschilder.

Zum Trennen der Markierungsschilder auf die gewünschte Länge weist die Trennvorrichtung nach einer weiteren Ausgestaltung der Erfindung ein Schneidmesser auf. Die abzutrennende Länge kann dabei beliebig eingestellt werden. Um die Markierungsschilder zusätzlich oder alternativ zu perforieren, weist die Perforationsvorrichtung ein Perforationsmittel auf.

Gemäß einer bevorzugten Ausführungsform der Erfindung ist das Schneidmesser während des Trennens von der Unterseite der Markierungsschilder in Richtung zu der Oberseite der Markierungsschilder führbar und/oder das Perforationsmittel ist während des Perforierens von der Unterseite der Markierungsschilder in Richtung zu der Oberseite der Markierungsschilder führbar. Durch diese Richtungsbewegung des Schneidmessers und/oder des Perforationsmittels kann das Schneidmesser und/oder das Perforationsmittel innerhalb des Aufnahmeelementes integriert sein, wobei in einer Nichtgebrauchslage das Schneidmesser und/oder das Perforationsmittel im Bereich unterhalb der Aussparung des Aufnahmeelementes positionierbar ist, sodass eine möglichst kompakte Bauweise der Multifunktionsvorrichtung erreicht werden kann. Es ist aber ebenfalls eine Richtungsbewegung möglich, bei der das Schneidmesser während des Trennens bzw. das Perforationsmittels während des Perforierens von der Oberseite der Markierungsschilder in Richtung der Unterseite der Markierungsschilder geführt wird.

Zum Führen des Schneidmessers während des Trennens und/oder zum Führen des Perforationsmittels während des Perforierens weist das Aufnahmeelement nach einer weiteren bevorzugten Ausgestaltung der Erfindung eine Führung auf. Diese Führung ist vorzugsweise in Form einer vertikal verlaufenden Nut innerhalb des Aufnahmeelementes ausgebildet, welche mindestens die Breite des Schneidmessers und/oder des Perforationsmittels aufweist. Mittels der Führung kann eine sehr exakte Trennung und/oder Perforierung der Markierungsschilder erzielt werden, bei der ein Wegrutschen oder Wegdrehen des Schneidmessers und/oder des Perforationsmittels verhindert werden kann.

Die Markierungsschilder sind vorzugsweise aus einem Kunststoffmaterial hergestellt. Um insbesondere ein Zerbrechen der aus Kunststoff hergestellten Markierungsschilder während des Trennens und/oder des Perforierens zu verhindern, ist gemäß einer vorteilhaften Ausgestaltung der Erfindung das Material des Schneidmessers und/oder des Perforationsmittels an das Kunststoffmaterial der Markierungsschilder angepasst.

Ferner betrifft die Erfindung ein Verfahren zum Konfektionieren von Markierungsschildern, insbesondere von Markierungsschildern für Reihenklemmen, bei dem unbeschriftete Markierungsschilder aus einem endlichen oder endlosen Gut in einer Multifunktionseinrichtung bedruckt und getrennt und/oder perforiert werden, wobei die Markierungsschilder während des Druckens und des Trennens und/oder des Perforierens in einem Aufnahmeelement fixiert werden, wobei die Markierungsschilder eine zu bedruckende Oberseite und eine der Oberseite gegenüberliegende Unterseite aufweisen, wobei die Unterseite eine Profilierung aufweist. Das erfindungsgemäße Verfahren zeichnet sich dadurch aus, dass die Markierungsschilder während des Druckens und des Trennens und/oder des Perforierens mit ihrer Profilierung in einer in dem Aufnahmeelement vorgesehenen Aussparung fixiert werden. Das erfindungsgemäß Verfahren zeichnet sich insbesondere dadurch aus, dass mehrere Fertigungsschritte zum Konfektionieren von Markierungsschildern, wie Bedrucken, Trennen und/oder Perforieren innerhalb einer Vorrichtung stattfinden können. Zudem ist mittels des erfindungsgemäßen Verfahrens eine sichere und saubere Konfektionierung der Markierungsschilder möglich, indem die Markierungsschilder während des Bedruckens und des Trennens und/oder des Perforierens in einem Aufnahmeelement fixiert werden, wobei die Profilierung in einer in dem Aufnahmeelement vorgesehenen Aussparung eingesetzt werden kann, so dass beim Konfektionieren der Markierungsschilder diese in der gewünschten Position gehalten werden und ein Verrutschen oder Verkanten der Markierungsschilder verhindert werden kann. Dadurch ist es insbesondere möglich auch bei Markierungsschildern mit einer Profilierung gerade Trennkanten herzustellen. Zudem wird dadurch, dass die Profilierung innerhalb der Aussparung angeordnet ist, die Profilierung durch die Aussparung geschützt, so dass diese während des Konfektionierens nicht beschädigt wird.

Vorteilhafterweise liegt im fixierten Zustand die Profilierung der Markierungsschilder im Wesentlichen passgenau in der Aussparung an, so dass die Profilierung bzw. das Markierungsschild innerhalb des Aufnahmeelementes möglichst wenig Spiel hat, so dass eine ungewollte Bewegung des Markierungsschildes bei der Konfektionierung verhindert werden kann. Das im Wesentlichen passgenaue Anliegen der Profilierung wird vorzugsweise dadurch erreicht, dass die Aussparung als Negativform der Profilierung geformt ist.

Um ein Verrutschen der Markierungsschilder während des Trennens und/oder des Perforierens zu verhindern, werden die Markierungsschilder vorzugsweise mittels eines auf die Oberseite des Markierungsschildes aufsetzbaren Positionierungselementes in ihrer Position gehalten. Mittels des Positionierungselementes kann auf die Markierungsschilder eine Kraft derart ausgeübt werden, dass diese Kraft ein Wegdrücken der Markierungsschilder aus dem Aufnahmeelement aufgrund der auf die Markierungsschilder wirkenden Kräfte beim Trennen und/oder Perforieren der Markierungsschilder verhindert wird. Die mittels des Positionierungselementes aufgebrachte Kraft ist dabei mindestens so groß wie die beim Trennen und/oder Perforieren auf die Markierungsschilder wirkenden Kräfte.

Weiter ist es bevorzugt vorgesehen, dass die Markierungsschilder von ihrer Unterseite in Richtung ihrer Oberseite getrennt und/oder perforiert werden.

Nachfolgend wird die Erfindung unter Bezugnahme auf die anliegende Zeichnung anhand einer bevorzugten Ausführungsform näher erläutert.

Es zeigt:
Fig. 1 eine schematische Schnittansicht einer erfindungsgemäßen Multifunktionsvorrichtung gemäß einer bevorzugten Ausführungsform.

In Fig. 1 ist eine Multifunktionsvorrichtung zur Konfektionierung von Markierungsschildern 10, insbesondere von Markierungsschildern für Reihenklemmen, dargestellt. Die Multifunktionsvorrichtung weist eine, hier nicht im Detail dargestellte, Druckvorrichtung zum Beschriften der Markierungsschilder und eine Trennvorrichtung zum Trennen der Markierungsschilder in einer gewünschten Länge und/oder eine Perforationsvorrichtung zum Perforieren der Markierungsschilder in einer gewünschten Länge auf. Die noch unbeschrifteteten Markierungsschilder 10 sind vorzugsweise aus einem endlichen oder endlosen Gut auf einer Rolle aufgewickelt und werden der Multifunktionsvorrichtung, insbesondere der Druckvorrichtung der Multifunktionsvorrichtung, mittels einer Zuführeinheit (hier nicht dargestellt) zugeführt. Innerhalb der Multifunktionsvorrichtung werden die Markierungsschilder 10 von der Rolle abgewickelt und werden in einem Aufnahmeelement 12 fixiert, bevor sie der Druckvorrichtung bzw. der Trennvorrichtung und/oder Perforationsvorrichtung zugeführt werden.

Die Markierungsschilder 10 weisen eine zu bedruckende Oberseite 14 und eine der Oberseite gegenüberliegende Unterseite 16 auf, wobei die Unterseite 16 eine Profilierung 18 in Form zweier winklig zueinander angeordneter Befestigungsfüßchen aufweist. Damit die Markierungsschilder 10 während des Konfektionierens sicher in der gewünschten Position fixiert sind, weist das Aufnahmeelement 12 eine Aussparung 20 auf, in welcher die Markierungsschilder 10 mit ihrer Profilierung 18 beim Passieren der Druckvorrichtung und der Trennvorrichtung und/oder der Perforationsvorrichtung fixierbar sind.

Die Aussparung 20 ist dabei als eine Negativform der Profilierung 18 der Markierungsschilder 10 geformt, bei der die Markierungsschilder 10 mit ihrer Profilierung 18 im Wesentlichen passgenau in die Aussparung 20 eingesetzt werden können, so dass die Profilierung 18 bzw. die Markierungsschilder 10 innerhalb des Aufnahmeelementes 12 möglichst wenig Spiel haben, so dass eine ungewollte Bewegung der Markierungsschilder 10 bei der Konfektionierung verhindert werden kann.

Um während des Konfektionierens der Markierungsschilder 10 eine vertikale Bewegung der Markierungsschilder 10 aus dem Aufnahmeelement 12 heraus zu verhindern, ist ein Positionierungselement 22 vorgesehen, welches auf die Oberseite 14 der Markierungsschilder 10, während die Markierungsschilder 10 die Trennvorrichtung und/oder die Perforationsvorrichtung passieren, aufsetzbar ist. Um mittels des Positionierungselementes 22 eine gleichmäßige Kraft auf die Markierungsschilder 10 aufbringen zu können, erstreckt sich das Positionierungselement 22 dabei vorzugsweise über die gesamte Breite der Markierungsschilder 10.

In Fig. 1 ist ferner ein Schneidmesser 24 einer Trennvorrichtung gezeigt. Das Schneidmesser 24 kann zum Trennen der Markierungsschilder 10 von der Unterseite 16 der Markierungsschilder 10 bzw. der Profilierung 18 der Markierungsschilder 10 in Richtung zu der Oberseite 14 der Markierungsschilder 10 geführt werden. Dass Schneidmesser 24 kann dabei innerhalb des Aufnahmeelementes 12 integriert sein, wobei in einer Nichtgebrauchslage das Schneidmesser 24 im Bereich unterhalb der Aussparung 20 des Aufnahmeelementes 12 positionierbar ist, sodass eine möglichst kompakte Bauweise der Multifunktionsvorrichtung erreicht werden kann. Es ist aber ebenfalls möglich, dass das Schneidmesser 24 zum Trennen der Markierungsschilder 10 von der Oberseite 14 der Markierungsschilder 10 in Richtung der Unterseite 16 der Markierungsschilder 10 geführt wird.

### Bezugszeichenliste

- 10: Markierungsschilder
- 12: Aufnahmeelement
- 14: Oberseite
- 16: Unterseite
- 18: Profilierung
- 20: Aussparung
- 22: Positionierungselement
- 24: Schneidmesser

## Patentansprüche

1. Multifunktionsvorrichtung zur Konfektionierung von Markierungsschildern (10), insbesondere von Markierungsschildern (10) für Reihenklemmen, mit einer Druckvorrichtung und einer Trennvorrichtung und/oder einer Perforationsvorrichtung,
einer Zuführeinheit für unbeschriftete Markierungsschilder (10) aus einem endlichen oder endlosen Gut, einem Aufnahmeelement (12), in welchem die Markierungsschilder (10) während des Passierens der Druckvorrichtung und der Trennvorrichtung und/oder der Perforationsvorrichtung fixierbar sind, wobei die Markierungsschilder (10) eine zu bedruckende Oberseite (14) und eine der Oberseite (14) gegenüberliegende Unterseite (16) aufweisen, wobei die Unterseite (16) eine Profilierung (18) aufweist,
**dadurch gekennzeichnet,**
**dass** das Aufnahmeelement (12) eine Aussparung (20) aufweist, in welcher die Markierungsschilder (10) mit ihrer Profilierung (18) beim Passieren der Druckvorrichtung und der Trennvorrichtung und/oder der Perforationsvorrichtung fixierbar sind.

2. Multifunktionsvorrichtung nach Anspruch 1,
**dadurch gekennzeichnet,**
**dass** die Aussparung (20) als eine Negativform der Profilierung (18) der Markierungsschilder (10) geformt ist.

3. Multifunktionsvorrichtung nach einem der Ansprüche 1 oder 2,
**dadurch gekennzeichnet,**
**dass** ein Positionierungselement (22) vorgesehen ist, welches auf die Oberseite (14) der Markierungsschilder (10) beim Passieren der Trennvorrichtung und/oder der Perforationsvorrichtung aufsetzbar ist.

4. Multifunktionsvorrichtung nach einem der Ansprüche 1 bis 3,
**dadurch gekennzeichnet,**
**dass** die Trennvorrichtung ein Schneidmesser (24) aufweist.

5. Multifunktionsvorrichtung nach einem der Ansprüche 1 bis 4,
**dadurch gekennzeichnet,**
**dass** die Perforationsvorrichtung ein Perforationsmittel aufweist.

6. Multifunktionsvorrichtung nach einem der Ansprüche 4 oder 5,
**dadurch gekennzeichnet,**
**dass** das Schneidmesser (24) während des Trennens von der Unterseite (16) der Markierungsschilder (10) in Richtung zu der Oberseite (14) der Markierungsschilder (10) führbar ist und /oder das Perforationsmittel während des Perforierens von der Unterseite (16) der Markierungsschilder (10) in Richtung zu der Oberseite (14) der Markierungsschilder (10) führbar ist.

7. Multifunktionsvorrichtung nach einem der Ansprüche 4 bis 6,
**dadurch gekennzeichnet,**
**dass** das Aufnahmeelement (12) eine Führung zum Führen des Schneidmessers (24) während des Trennens und/oder zum Führen des Perforationsmittels während des Perforierens aufweist.

8. Multifunktionsvorrichtung nach einem der Ansprüche 4 bis 7,
**dadurch gekennzeichnet,**
**dass** die Markierungsschilder (10) aus einem Kunststoffmaterial hergestellt sind, wobei das Material des Schneidmessers (24) und/oder das Material des Perforationsmittels an das Kunststoffmaterial der Markierungsschilder (10) angepasst ist.

9. Verfahren zum Konfektionieren von Markierungsschildern (10), insbesondere von Markierungsschildem für Reihenklemmen, bei dem unbeschriftete Markierungsschilder (10) aus einem endlichen oder endlosen Gut in einer Multifunktionseinrichtung bedruckt und getrennt und/oder perforiert werden, wobei die Markierungsschilder (10) während des Druckens und des Trennens und/oder des Perforierens in einem Aufnahmeelement (12) fixiert werden, wobei die Markierungsschilder (10) eine zu bedruckende Oberseite (14) und eine der Oberseite gegenüberliegende Unterseite (16) aufweisen, wobei die Unterseite (16) eine Profilierung (18) aufweist,
**dadurch gekennzeichnet,**
**dass** die Markierungsschilder (10) während des Druckens und des Trennens und/oder des Perforierens mit ihrer Profilierung (18) in einer in dem Aufnahmeelement (12) vorgesehenen Aussparung (20) fixiert werden.

10. Verfahren nach Anspruch 9,
**dadurch gekennzeichnet,**
**dass** im fixierten Zustand die Profilierung (18) der Markierungsschilder (10) im Wesentlichen passgenau in der Aussparung (20) anliegt.

11. Verfahren nach einem der Ansprüche 9 oder 10,
**dadurch gekennzeichnet,**
**dass** die Markierungsschilder (10) während des Trennens und/oder des Perforierens mittels eines auf die Oberseite (14) der Markierungsschilder (10) aufsetzbaren Positionierungselementes in ihrer Position gehalten werden.

12. Verfahren nach einem der Ansprüche 9 bis 11,
**dadurch gekennzeichnet,**
**dass** die Markierungsschilder (10) von ihrer Unterseite (16) in Richtung ihrer Oberseite (14) getrennt und/oder perforiert werden.

## Claims

1. A multifunctional device for packaging marker tags (10), in particular marker tags (10) for serial terminals, with a printing device and a separating device and/or a perforating device,
a feed unit for unlabeled marker tags (10) comprised of a finite or continuous product, a receiving element (12) in which the marker tags (10) can be fixed while the printing device and separating device and/or perforating device pass by, wherein the market tags (10) exhibit an upper side (14) to be imprinted and a lower side (16) lying opposite the upper side (14), wherein the lower side (16) exhibits a profiling (18),
**characterized in that**
the receiving element (12) exhibits a recess (20) in which the marker tags (10) with their profiling (18) can be fixed as the printing device and the separating device and/or perforating device pass by.

2. The multifunctional device according to claim 1,
**characterized in that**
the recess (20) is shaped like a negative mold of the profiling (18) of the marker tags (10).

3. The multifunctional device according to one of claims 1 or 2,
**characterized in that**
a positioning element (22) is provided, which can be placed on the upper side (14) of the marker tags (10) as the separating device and/or perforating device pass by.

4. The multifunctional device according to one of claims 1 to 3,
**characterized in that**
the separating device exhibits a cutter (24).

5. The multifunctional device according to one of claims 1 to 4,
**characterized in that**
the perforating device exhibits a perforating means.

6. The multifunctional device according to one of claims 4 or 5,
**characterized in that**
the cutter (24) can be guided from the lower side (16) of the marker tags (10) in the direction toward the upper side (14) of the marker tags (10) during the separating process and/or the perforating means can be guided from the lower side (16) of the marker tags (10) in the direction toward the upper side (14) of the marker tags (10) during the perforating process.

7. The multifunctional device according to one of claims 4 to 6,
**characterized in that**
the receiving element (12) exhibits a guide for guiding the cutter (24) during the separating process and/or for guiding the perforating means during the perforating process.

8. The multifunctional device according to one of claims 4 to 7,
**characterized in that**
the marker tags (10) are made out of a plastic material, wherein the material of the cutter (24) and/or the material of the perforating means is adjusted to the plastic material of the marker tags (10).

9. A method for packaging marker tags (10), in particular marker tags for serial terminals, in which unlabeled marker tags (10) comprised of a finite or continuous product are imprinted and separated and/or perforated in a multifunctional device, wherein the marker tags (10) are fixed in a receiving element (12) in the printing and separating and/or perforating process, wherein the marker tags (10) exhibit an upper side (14) to be imprinted and a lower side (16) lying opposite the upper side (14), wherein the lower side (16) exhibits a profiling (18),
**characterized in that**
the marker tags (10) with their profiling (18) are fixed in a recess (20) provided in the receiving element (12) in the printing and separating and/or perforating process.

10. The method according to claim 9,
**characterized in that**
the profiling (18) of the marker tags (10) abuts essentially flush in the recess (20) when in the fixed state.

11. The method according to one of claims 9 or 10,
**characterized in that**
the marker tags (10) are held in their position during the separating and/or perforating process by means of positioning elements that can be placed on the upper side (14) of the marker tags (10).

12. The method according to one of claims 9 to 11,
**characterized in that**
the marker tags (10) are separated and/or perforated from their lower side (16) in the direction of their upper side (14).

## Revendications

1. Dispositif multifonctionnel de confection d'étiquettes de marquage (10), en particulier d'étiquettes de marquage (10) pour barrettes à bornes, comportant un dispositif d'impression et un dispositif de sectionnement et/ou un dispositif de perforation,
une unité d'acheminement pour des étiquettes de marquage vierges (10), faite d'un produit de longueur déterminée ou sans fin, un élément récepteur (12) dans lequel les étiquettes de marquage (10) peuvent être fixées pendant qu'elles passent dans le dispositif d'impression et le dispositif de sectionnement et/ou le dispositif de perforation, les étiquettes de marquage (10) présentant un recto à imprimer (14) et un verso (16) opposé au recto (14), le verso (16) présentant un profilage (18),
**caractérisé en ce que**
l'élément récepteur (12) présente un évidement (20) dans lequel les étiquettes de marquage (10) peuvent être fixées par leur profilage (18) lorsqu'elles passent dans le dispositif d'impression et le dispositif de sectionnement et/ou le dispositif de perforation.

2. Dispositif multifonctionnel selon la revendication 1,
**caractérisé en ce que**
l'évidement (20) est réalisé en tant que forme négative du profilage (18) des étiquettes de marquage (10).

3. Dispositif multifonctionnel selon une des revendications 1 ou 2,
**caractérisé en ce**
**qu'**il est prévu un élément de positionnement (22) qui peut être posé sur le recto (14) des étiquettes de marquage (10) lorsqu'elles passent dans le dispositif de sectionnement et/ou le dispositif de perforation.

4. Dispositif multifonctionnel selon une des revendications 1 à 3,
**caractérisé en ce que**
le dispositif de sectionnement présente une lame de coupe (24).

5. Dispositif multifonctionnel selon une des revendications 1 à 4,
**caractérisé en ce que**
le dispositif de perforation présente un moyen de perforation.

6. Dispositif multifonctionnel selon une des revendications 4 ou 5,
**caractérisé en ce que**
la lame de coupe (24), pendant le sectionnement du verso (16) des étiquettes de marquage (10), peut être guidé en direction du recto (14) des étiquettes de marquage (10) et/ou que le moyen de perforation, pendant la perforation du verso (16) des étiquettes de marquage (10), peut être guidé en direction du recto (14) des étiquettes de marquage (10).

7. Dispositif multifonctionnel selon une des revendications 4 à 6,
**caractérisé en ce que**
l'élément récepteur (12) présente un guide pour guider la lame de coupe (24) pendant le sectionnement et/ou pour guider le moyen de perforation pendant la perforation.

8. Dispositif multifonctionnel selon une des revendications 4 à 7,
**caractérisé en ce que**
les étiquettes de marquage (10) sont faites d'une matière plastique, le matériau de la lame de coupe (24) et/ou le matériau du moyen de perforation étant adaptés à la matière plastique des étiquettes de marquage (10).

9. Procédé de confection d'étiquettes de marquage (10), en particulier d'étiquettes de marquage (10) pour barrettes à bornes, dans lequel des étiquettes de marquage vierges (10) faites d'un produit de longueur déterminée ou sans fin sont imprimées et sectionnées et/ou perforées dans un dispositif multifonctionnel, les étiquettes de marquage (10) sont fixées pendant l'impression et le sectionnement et/ou la perforation dans un élément récepteur (12), les étiquettes de marquage (10) présentent un recto à imprimer (14) et un verso (16) opposé au recto (16), le verso (16) présentant un profilage (18),
**caractérisé en ce que**
les étiquettes de marquage (10) sont fixées, pendant l'impression et le sectionnement et/ou la perforation, par leur profilage (18) dans un évidement (20) prévu dans l'élément récepteur (12).

10. Procédé selon la revendication 9,
**caractérisé en ce que**,
en état fixé, le profilage (18) des étiquettes de marquage (10) repose sensiblement ajusté dans l'évidement (20).

11. Procédé selon une des revendications 9 ou 10,
**caractérisé en ce que**
les étiquettes de marquage (10), pendant le sectionnement et/ou la perforation, sont maintenues dans leur position au moyen d'un élément de positionnement pouvant être posé sur le recto (14) des étiquettes de marquage (10).

12. Procédé selon une des revendications 9 à 11,
**caractérisé en ce que**
les étiquettes de marquage (10) sont sectionnées et/ou perforées depuis leur verso (16) en direction de leur recto (14).
